# EUROPÄISCHE PATENTSCHRIFT

(11) **EP 0 922 495 B1**
(45) Veröffentlichungstag und Bekanntmachung des Hinweises auf die Patenterteilung: **12.03.2003**
(21) Anmeldenummer: 98118687.7
(22) Anmeldetag: 02.10.1998
(51) Int. Cl.: B02C 7/12, D21D 1/30

(54) **Verfahren zur Herstellung von Garnituren für das mechanische Bearbeiten von suspendiertem Faserstoffmaterial sowie nach dem Verfahren hergestellte Garnitur**
Method for producing components for the mechanical processing of suspended fibre material as well as the produced components
Procédé pour la fabrication des garnitures pour le traitement méchanique des matières fibreuses en suspension et les garnitures ainsi obtenues

(30) Priorität: 10.12.1997 DE 19754807
(43) Veröffentlichungstag der Anmeldung: 16.06.1999
(73) Patentinhaber: Voith Paper Patent GmbH, 89522 Heidenheim (DE)
(72) Erfinder: Schneid, Josef, 88267 Vogt (DE)

(56) Entgegenhaltungen:
- DE-A- 19 603 548

## Beschreibung

Die Erfindung bezieht sich auf ein Verfahren zur Herstellung von Garnituren gemäß dem Oberbegriff des Anspruchs 1.

Derart hergestellte Garnituren dienen der mechanischen Bearbeitung von suspendiertem Faserstoffmaterial. Damit ist vor allem das Mahlen von Papierfasern, Dispergieren von Verunreinigungen und Fasern sowie das Entstippen, also das Auflösen von Faseragglomeraten gemeint. Garnituren werden z.B. in Mahlmaschinen - sogenannte Refiner- eingebaut. Dabei hat die Suspension in Refinern einen Feststoffgehalt von etwa 2 - 8 %. Ähnliche Stoffdichten werden auch in Entstippern eingestellt. Auch die in Stofflösern eingesetzten Laufräder können Garnituren in dem hier angesprochenen Sinn aufweisen, mit denen die Naß-Zerkleinerung des eingetragenen Faserstoffmaterials durchgeführt wird. Bei Maschinen für höhere Stoffdichten spricht man z.B. von Hochkonsistenzmühlen, Dispergern oder Knetern. Die darin stattfindende mechanische Bearbeitung kann das ganze Faserstoffmaterial erfassen, also auch die darin enthaltenen Störstoffe dispergieren. Solche Maschinen haben mindestens einen Rotor und mindestens einen Stator mit entweder scheibenförmigen oder kegelförmigen Flächen, auf denen die Garnituren angebracht werden, so daß sich zwischen ihnen Spalte ausbilden können. Viele Garnituren weisen an den Arbeitsflächen Stege und Nuten auf, weshalb man auch von "Messer-Garnituren" spricht. Andere Garnituren haben die Form von Zahnringen. Es ist bekannt, daß neben der Form solcher Stege, Nuten und Zähne auch das Material, aus dem sie bestehen, Auswirkungen auf die Bearbeitung des Faserstoffs hat.

Die Garnituren sind einem Verschleiß ausgesetzt und müssen daher in bestimmten Intervallen ersetzt werden. Der Verschleiß kann außerdem während der Lebensdauer dazu führen, daß sich die Bearbeitungswirkung ändert. Form und Oberfläche der Garnituren haben nämlich einen überragenden Einfluß auf den Bearbeitungseffekt.

Es ist daher verständlich, daß für die Entwicklung von Garnituren ein beträchtlicher Aufwand getrieben wird, der sich in der Gestaltung ihrer Form und in der Auswahl des Materials niederschlägt. Dabei hat es sich gezeigt, daß Materialien, die für die Bearbeitungselemente besonders geeignet sind, Eigenschaften haben, die bei ihrer Verwendung für den Grundkörper der Garnitur sehr problematisch sein können. Insbesondere betrifft das Materialien, die sehr hart und spröde sind, wie z.B. Keramik, und daher nicht die für den Grundkörper notwendige Zähigkeit aufweisen. Femer sind solche Materialien relativ teuer und aufwendig in der Herstellung und lassen sich im Vergleich zu normalen metallischen Werkstoffen nur mit großem Aufwand bearbeiten.

Der Grundkörper eines Bearbeitungswerkzeuges stellt die Verbindung der Bearbeitungselemente zu den übrigen Bauteilen, z. B. denen einer Mahlmaschine, her. Wegen der hohen Kräfte, die in einer solchen Mahlmaschine auftreten, werden an den Grundkörper besonders hohe Festigkeitsanforderungen gestellt. Es muß auch möglich sein, ihn sicher mit der Mahlmaschine zu befestigen, wozu z.B. hochverspannte Schrauben erforderlich sind. Wegen dieser Anforderungen ist ein besonders festes und zähes Material erforderlich.

Aus der DE 196 03 548 A1 ist bereits ein Verfahren zur Herstellung von Garnituren bekannt, bei dem diese aus getrennt hergestellten Teilen zusammengefügt werden. Diese Publikation spricht aber nur ganz allgemein von einem Bindehilfsmittel, welches zwischen dem Grundkörper und dem Bearbeitungselement aufgetragen wird und nennt als konkrete Beispiele das sehr aufwendige Hochtemperaturlötverfahren unter Vakuum oder Klebeverfahren. Diese an sich gut geeigneten Verfahren sind jedoch nicht immer anwendbar, für manche Anwendung zu teuer oder führen bei der Wahl von billigeren Verfahren zu nicht immer ausreichenden Festigkeiten.

Der Erfindung liegt die Aufgabe zugrunde, das Verfahren zur Herstellung von Garnituren so zu gestalten, daß besonders geeignete spröde Materialien für die Bearbeitungselemente verwendet und auf relativ einfache Art mit dem Grundkörper verbunden werden können.

Diese Aufgabe wird durch die im Kennzeichen des Anspruchs 1 oder des Anspruchs 27 genannten Merkmale gelöst.

Bei den Herstellungsverfahren dieser Art wird also - wie an sich bekannt - für die Bearbeitungselemente ein anderer Werkstoff verwendet als für den Grundkörper. Das hat den wesentlichen Vorteil, daß die Materialauswahl für die Bearbeitungselemente abgestimmt wird auf die gewünschte Bearbeitungstechnologie, während das Material des Grundkörpers in erster Linie auf seine Festigkeit hin und kostenmäßig optimiert wird.

Erfindungsgemäß wird die Verbindung von Grundkörper und Bearbeitungselementen elastisch, ausreichend präzise und insgesamt preiswert ausgeführt. Die so verbundenen Teile sollen zwar nicht zueinander bewegt werden, es dürfte sich aber die Dämpfungswirkung der elastischen Schicht günstig auswirken. Sie baut Spannungsspitzen ab und reduziert die zudem bei solchen Maschinen oft lästige Lärmerzeugung. Beim Vulkanisieren handelt es sich um ein in der Produktionstechnik bereits verbreitetes Verfahren, das sich auch bei hohen Anforderungen, z.B. bei Fahrgestellen von Kraftfahrzeugen, bewährt hat, wo es der Verbindung von gegeneinander beweglichen Stahlteilen dient. Überraschenderweise liefert es auch bei der Paarung von Keramik und Stahl die für die hier betrachteten Anwendungsfälle nötigen Eigenschaften. Dabei kann eine homogene Schicht gebildet werden, die beidseitig klebt und so aushärtet, daß sie in der Masse elastisch bleibt. Oder es wird eine fertige elastische Materialschicht beidseitig angeklebt.

Durch Ausbildung einer Zwischenschicht, z.B. von etwa 0,5 -2 mm, kann auch das unterschiedliche Ausdehnungsverhalten der Fügepartner ausgeglichen werden. Die Wärmeausdehnungskoeffizienten von Keramik und Stahl unterscheiden sich nämlich beträchtlich. Bei starren Verbindungen kann allein das schon zu Problemen führen.

Günstig ist auch, daß die Temperaturen beim Vulkanisieren weit unter dem Schmelzpunkt der Fügepartner liegen. Es gibt noch einen weiteren Vorteil der Erfindung: In manchen Fällen ist es dadurch möglich, daß eine verschlissene Garnitur wieder aufgearbeitet werden kann, indem die Reste der Bearbeitungselemente entfernt und durch neue ersetzt werden.

Die Erfindung wird erläutert anhand von Zeichnungen. Dabei zeigen:
- Fig. 1: eine erfindungsgemäß hergestellte Mahlgarnitur in geschnittener Seitenansicht;
- Fig. 2: eine Mahlgarnitur in Aufsicht;
- Fig. 3, 4 und 5: perspektivisch: Weitere erfindungsgemäß hergestellte Garnituren;
- Fig. 6: Garnitur mit kegelstumpfförmigem Grundkörper;
- Fig. 7: eine weitere Variante;
- Fig. 8: Garnitur für Disperger oder Entstipper (Ausschnitt);
- Fig. 9 bis 12: je eine weitere Mahlgarnitur (Ausschnitt).

Zur Erläuterung des erfindungsgemäßen Verfahrens ist es zweckmäßig, die damit hergestellten Garnituren schematisch darzustellen.

Fig. 1 zeigt in Seitenansicht den Grundkörper 1 mit einem Bearbeitungselement 2, das mit verschiedenen langen Leisten 4 versehen ist. Die kürzere ist geschnitten gezeichnet. Die Leisten des Bearbeitungselementes 2 stehen um den Überstand c hervor, wodurch eine Mahlgarnitur entsteht, die auch als Messergarnitur bezeichnet wird. An den Verbindungsflächen zwischen dem Bearbeitungselement 2 und dem Grundkörper 1 erkennt man eine bereits ausvulkanisierte Schicht 3, die aus einem zum Vulkanisieren geeigneten Polymer besteht. Diese Schicht ist eben und großflächig, was für das Vulkanisieren optimal ist. Der Grundkörper 1 ist durch nicht gezeigte, in der Regel lösbare Verbindungselemente am Rotor 8 der Mahlmaschine befestigt, welche wiederum durch die Welle 9 angetrieben wird. Selbstverständlich können die nach dem Verfahren hergestellten Garnituren auch an einem Stator befestigt sein.

Fig. 2 zeigt eine ähnliche Garnitur in Aufsicht. Auch diese Darstellung ist nur schematisch. Man erkennt einen kreisringförmigen Grundkörper 1 mit den darauf befestigten Bearbeitungselementen 2. Diese tragen wiederum Leisten 4 mit der Breite b, sind hier gerade und zum Teil unterschiedlich lang. Solche Leisten haben eine Breite b zwischen 1 und 200 mm, vorzugsweise 1 bis 20 mm. Es sind auch gebogene Leisten vorstellbar. Die Schicht 3 kann den Grundkörper 1 auch dort bedecken, wo sich keine Bearbeitungselemente befinden. Das dient dann auch dem Korrosions- und Verschleißschutz.

Das erfindungsgemäße Verfahren ist auch anwendbar, wenn keine mit Leisten versehenen Bearbeitungselemente, sondern - wie in Fig. 3 gezeigt - solche mit abrasiv poröser Oberfläche 5' eingesetzt werden sollen.

Im in Fig. 4 gezeigten Beispiel sind im Grundkörper 1 Ausnehmungen 6 eingearbeitet, in die komplementäre Erhebungen 7 des Bearbeitungselementes 2' so hineinpassen, daß auf einer Seite ein Zentrierbund entsteht und ansonsten Raum für Dehnung oder zum Ausgleich von Toleranzen frei bleibt. Dadurch kann auch vor dem Befestigungsschritt eine exakte Positionierung des Bearbeitungselementes erfolgen und die Festigkeit der Verbindung erhöht werden. Dieser zusätzliche Aufwand kann aber in vielen Fällen entfallen. Wiederum ist die Schicht 3 an den Kontaktflächen der Fügepartner angedeutet. In anderen hier nicht gezeigten Fällen kann der in den Ausdehnungen frei bleibende Zwischenraum auch mit elastischem Material gefüllt werden.

In Fig. 5 ist eine mit Leisten versehene Garnitur perspektivisch dargestellt, bei der die einzelnen Leisten als Bearbeitungselemente 2 direkt auf eine ebene Fläche des Grundkörpers 1 befestigt sind. Für die exakte Positionierung der Bearbeitungselemente 2 kann mit Vorteil eine entsprechende Montagevorrichtung verwendet werden.

In Fig. 6 ist schematisch der Teil eines Kegelrefiners zu sehen mit darin befindlichem Rotor 8', auf dem ein kegelstumpfförmiger Grundkörper 1' aufgesetzt ist. Dieser Grundkörper 1' enthält erfindungsgemäß aufgebrachte Bearbeitungselemente 2, von denen eines teilweise sichtbar ist. Die Bearbeitungselemente 2 sind durch eine Schicht 3 mit dem Grundkörper 1' verbunden. Auch der ebenfalls kegelstumpfförmige Stator dieser Maschine kann mit erfindungsgemäß hergestellten Garnituren versehen sein, muß es aber nicht.

Eine weitere Ausgestaltung von durch das erfindungsgemäße Verfahren hergestellten Garnituren zeigt die Fig. 7. Hierbei handelt es sich um ein den Grundkörper 1 bildendes Kreisringsegment, das auf einem Rotor 8 angebracht ist. Bei Montage der Maschine wird sowohl auf dem Rotor als auch auf dem Stator jeweils ein Ring aus solchen Segmenten zusammengesetzt. Das gezeigte Segment enthält radial hintereinander mehrere Gruppen von z. B. aufvulkanisierten Bearbeitungselementen 2. Die Aufteilung der Garnitur in verschiedene Bearbeitungselemente ist nach praktischen Überlegungen vorzunehmen, z.B. Handhabung und Herstellung der Bearbeitungselemente.

Den Teil eines Bearbeitungselementes 2", das weniger zur Faserveränderung (Mahlung) als zur Dispergierung oder Entstippung des Faserstoffmaterials bestimmt ist, zeigt die Fig. 8. Dabei handelt es sich um eine hier exemplarisch dargestellte Form von Zahn-Ringgarnituren, wie sie in Dispergern oder Entstippern eingebaut werden. Solche Zahnringe werden oft aus einem speziellen verschleißfesten Material hergestellt und können komplett oder segmentweise auf dem Grundkörper durch Vulkanisieren befestigt werden. Auch bei solchen Garnituren können - hier nicht gezeigte - Ausnehmungen und Erhebungen angebracht sein, die die exakte Positionierung erleichtern und die Festigkeit der fertigen Garnitur weiter erhöhen.

Denkbar ist auch die Anbringung von Verschraubungen 10 zwischen Grundkörper 1 und Bearbeitungselement 2, wie in Fig. 9, 10 und 11 an Beispielen einer Mahlgarnitur gezeigt ist. Gemäß Fig. 9 und 10 wird die Schraube in den Grundkörper 1 eingeschraubt. Die Durchgangsbohrung 11 durch das Bearbeitungselement 2 ist dabei weit genug, um eine begrenzte seitliche Ausgleichsbewegung zuzulassen. Das wichtige Maß der Garniturhöhe H ist jedoch klar fixiert. In Fig. 10 ist die Schicht 3 des Polymers auch in die Durchgangsbohrung und zum Schraubensitz geführt. Dieser zwar höhere Aufwand führt zu noch besserer Festigkeit der Garnitur.

Anstelle der Schraubenverbindung kann auch eine Verbindung mit Hilfe einvulkanisierter Noppen 12 vorgesehen werden. Diese Lösung ist in Fig. 11 dargestellt. Die Noppen 12 sind mit Vorteil aus demselben Polymer wie die Schicht 3, die zwischen Bearbeitungselement und Grundkörper liegt. Sie sind elastisch und erhöhen auf einfache Weise die Festigkeit der Garnitur. Die Noppen werden z.B. separat hergestellt und vor dem Vulkanisieren in die entsprechenden Bohrungen des Bearbeitungselementes 2 bzw. Grundkörpers 1 gesteckt. Sie können auch schon vor dem Vulkanisieren mit der Polymerplatte fest verbunden sein und z.B. bei der Montage in den Bohrungen elastisch einrasten.

In anderen Schraubverbindungen kann das Gewinde in das Bearbeitungselement 2 eingelassen sein, wenn dessen Material dafür geeignet ist. Ein solcher Fall ist in Fig. 12 dargestellt. Dann wird die Bearbeitungsfläche nicht durch diese Schrauben beeinträchtigt.

## Patentansprüche

1. Verfahren zur Herstellung von Garnituren für das mechanische Bearbeiten von suspendiertem Faserstoffmaterial, insbesondere Mahlen, die sich zusammensetzen aus
- mindestens einem Grundkörper (1,1') und
- mindestens einem bei Betrieb der Garnitur von der Faserstoffsuspension angeströmten Bearbeitungselement (2, 2', 2"),
- wobei Bearbeitungselement (2, 2', 2") und Grundkörper (1,1') getrennt voneinander hergestellt werden,
- wobei zwischen den Kontaktflächen ein Bindemittel eingesetzt wird,
- wobei Bearbeitungselement (2, 2', 2") und Grundkörper (1,1') aneinandergefügt und
- durch einen die Bearbeitungselemente (2, 2', 2") nicht anschmelzenden Befestigungsschritt miteinander verbunden werden,
**dadurch gekennzeichnet,**
**daß** beim Befestigungsschritt durch ein Vulkanisierungsverfahren, bei dem ein Polymer als Bindemittel dient, ein elastischer Verbund zwischen Bearbeitungselementen (2, 2', 2") und Grundkörper (1, 1') hergestellt wird.

2. Verfahren nach Anspruch 1,
**dadurch gekennzeichnet,**
**daß** die Temperatur an den Verbindungsstellen während des Vulkanisierens auf 100° Celsius bis 150° Celsius eingestellt wird.

3. Verfahren nach Anspruch 1 oder 2,
**dadurch gekennzeichnet,**
**daß** das Vulkanisieren unter einem Absolutdruck von mindestens 3 bar durchgeführt wird.

4. Verfahren nach einem der Ansprüche 1 bis 3,
**dadurch gekennzeichnet,**
**daß** das Vulkanisieren in einer Luft-/Wasserdampf-Atmosphäre durchgeführt wird.

5. Verfahren nach einem der Ansprüche 1 bis 4,
**dadurch gekennzeichnet,**
**daß** das Polymer ein künstlicher Kautschuk ist.

6. Verfahren nach einem der Ansprüche 1 bis 5,
**dadurch gekennzeichnet,**
**daß** das Polymer zu einer Platte geformt und auf dem Grundkörper (1, 1') befestigt wird, daß die Bearbeitungselemente (2, 2', 2") darauf aufgesetzt werden und anschließend die Vulkanisation ausgeführt wird.

7. Verfahren nach einem der voranstehenden Ansprüche,
**dadurch gekennzeichnet,**
**daß** das Bindemittel nach dem Befestigungsschritt eine Schicht (3) von mindestens 0,5 mm Dicke (a) bildet.

8. Verfahren nach Anspruch 7,
**dadurch gekennzeichnet,**
**daß** das Bindemittel nach dem Befestigungsschritt eine Schicht (3) von mindestens 1 mm Dicke (a) bildet.

9. Verfahren nach einem der voranstehenden Ansprüche,
**dadurch gekennzeichnet,**
**daß** die Bearbeitungselemente (2, 2', 2") zumindest teilweise aus Keramik hergestellt werden.

10. Verfahren nach Anspruch 1 bis 9,
**dadurch gekennzeichnet,**
**daß** die Bearbeitungselemente (2, 2', 2") aus einem Keramik-Verbundmaterial hergestellt werden.

11. Verfahren nach einem der voranstehenden Ansprüche,
**dadurch gekennzeichnet,**
**daß** an den Bearbeitungselementen (2, 2') zur Faserstoffseite hin Leisten (4) erzeugt werden.

12. Verfahren nach Anspruch 11,
**dadurch gekennzeichnet,**
**daß** die Leisten (4) einen Überstand (c) über dem Nutgrund erhalten, der zwischen 2 und 20 mm beträgt.

13. Verfahren nach einem der Ansprüche 1 bis 12,
**dadurch gekennzeichnet,**
**daß** die Bearbeitungselemente (2, 2', 2") an ihrer Stirnfläche (5) mit einer im wesentlichen porösen Oberfläche (5') versehen werden.

14. Verfahren nach einem der voranstehenden Ansprüche,
**dadurch gekennzeichnet,**
**daß** in den Grundkörper (1, 1') mindestens eine Ausnehmung (6) eingebracht wird, in die beim Zusammenfügen von Bearbeitungselement (2, 2', 2") und Grundkörper (1) eine Erhebung (7) im Grundkörper hineinpaßt.

15. Verfahren nach Anspruch 14,
**dadurch gekennzeichnet,**
**daß** die Erhebung (7) in die Ausnehmung (6) so hineinpaßt, daß ein Spalt frei bleibt.

16. Verfahren nach Anspruch 15,
**dadurch gekennzeichnet,**
**daß** die Erhebung (7) in die Ausnehmung (6) so hineinpaßt, daß ein Spalt für das Polymer verbleibt, dessen Weite der Dicke (a) der Schicht (3) entspricht.

17. Verfahren nach einem der Ansprüche 1 bis 13,
**dadurch gekennzeichnet,**
**daß** der Grundkörper (1, 1') mit einer durchgehenden Fläche versehen wird, auf der das Bindemittel aufgebracht wird, auf dem wiederum die Bearbeitungselemente (2, 2', 2") mit Hilfe einer Vorrichtung während des Befestigungsschrittes gehalten werden, wodurch sich die Anbringung von Ausnehmungen und komplementären Erhebungen in den Fügepartnern erübrigt.

18. Verfahren nach einem der Ansprüche 1 bis 13,
**dadurch gekennzeichnet,**
**daß** das Bindemittel in Form einer Materialbahn mit zumindest einseitig, vorzugsweise beidseitig, senkrecht dazu hervorstehenden Erhebungen hergestellt wird, wobei die Erhebungen so beschaffen sind, daß sie in entsprechende Öffnungen des Bearbeitungselementes (2, 2', 2") oder des Grundkörpers (1,1') so hineinpassen, daß sie durch das Vulkanisieren mit den Kontaktflächen der Öffnungen verbunden werden.

19. Verfahren nach Anspruch 18,
**dadurch gekennzeichnet,**
**daß** die senkrecht hervorstehenden Erhebungen Verdickungen aufweisen, welche beim Eindringen der Erhebungen in das Bearbeitungselement (2, 2', 2") oder den Grundkörper (1, 1') elastisch zusammengedrückt werden und nach dem Zusammenfügen in entsprechende Erweiterungen der Öffnungen hineinfedem (Schnappverschluß) und dadurch die Fügepartner bei Ausführung des Befestigungsschrittes fixieren.

20. Verfahren nach einem der Ansprüche 1 bis 6,
**dadurch gekennzeichnet,**
**daß** vor dem Vulkanisieren aus einem Polymer hergestellte Noppen (12) durch Bohrungen gesteckt werden, die das Bearbeitungselement oder den Grundkörper (1, 1') durchdringen, und daß die Noppen (12) durch Vulkanisieren mit der Schicht (3) verbunden werden.

21. Verfahren nach einem der voranstehenden Ansprüche,
**dadurch gekennzeichnet,**
**daß** der Grundkörper (1, 1') aus einer Stahllegierung besteht mit einer Festigkeit von mindestens 300 Newton pro Quadratmillimeter.

22. Verfahren nach einem der voranstehenden Ansprüche,
**dadurch gekennzeichnet,**
**daß** der Grundkörper (1) kreisringförmig ausgebildet ist.

23. Verfahren nach einem der Ansprüche 1 bis 21,
**dadurch gekennzeichnet,**
**daß** die Form des Grundkörpers (1) im wesentlichen die eines Kreisringsegmentes ist.

24. Verfahren nach einem der Ansprüche 1 bis 21,
**dadurch gekennzeichnet,**
**daß** der Grundkörper (1') eine Kegelstumpfform hat.

25. Verfahren nach einem der voranstehenden Ansprüche,
**dadurch gekennzeichnet,**
**daß** der Befestigungsschritt auch die Herstellung einer Schraubverbindung (10) enthält.

26. Verfahren nach einem der voranstehenden Ansprüche,
**dadurch gekennzeichnet,**
**daß** der Befestigungsschritt auch die Herstellung einer Nutverbindung enthält.

27. Garnitur zum Bearbeiten von suspendiertem Faserstoff, die aus einem Grundkörper (1, 1') zum Befestigen in einer Bearbeitungsmaschine besteht, sowie aus mindestens einem Bearbeitungselement, das im Betrieb der Garnitur von der Faserstoffsuspension angeströmt wird und das mit einem anderen relativ dazu bewegten Bearbeitungselement (2, 2', 2") zur Erzielung des Bearbeitungseffektes zusammenwirken kann,
**dadurch gekennzeichnet,**
**daß** Bearbeitungselement (2, 2', 2") und Grundkörper (1, 1') durch eine elastische Schicht (3) miteinander verbunden sind, die aus vulkanisiertem Polymer besteht.

28. Garnitur nach Anspruch 27,
**dadurch gekennzeichnet,**
**daß** die Schicht (3) eine Dicke (a) von mindestens 0,5 mm hat.

29. Garnitur nach Anspruch 28,
**dadurch gekennzeichnet,**
**daß** die Schicht (3) eine Dicke (a) von mindestens 1 mm hat.

30. Garnitur nach Anspruch 27, 28 oder 29,
**dadurch gekennzeichnet,**
**daß** Bearbeitungselement (2, 2', 2") und Grundkörper (1) aus verschiedenen Materialien bestehen.

31. Garnitur nach Anspruch 27,
**dadurch gekennzeichnet,**
**daß** sie durch ein Verfahren nach einem der Ansprüche 1 bis 26 hergestellt ist.

## Claims

1. Method for producing fittings for the mechanical processing of suspended fibrous material, in particular beating, which fittings comprise
- at least one basic body (1, 1') and
- at least one processing element (2, 2', 2") which is subject to a flow by the fibrous material suspension during operation of the fitting,
- processing element (2, 2', 2") and basic body (1, 1') being produced separately from each other,
- a binding agent being introduced between the contact faces,
- processing clement (2, 2', 2") and basic body (1, 1') being fitted together and
- being connected to each other by means of an attachment step which does not melt-on the processing elements (2, 2', 2"),
**characterised in that,**
an elastic bond is produced between processing elements (2, 2', 2") and basic body (1, 1') during the attachment step by means of a vulcanisation method, in which a polymer serves as binding agent.

2. Method according to claim 1,
**characterised in that**
the temperature at the connection positions during the wlcanisation is set at 100 °Celsius to 150 °Celsius,

3. Method according to claim 1 or 2,
**characterised in that**
the vulcanisation is implemented at an absolute pressure of at least 3 bar.

4. Method according to one of the claims 1 to 3,
**characterised in that**
the vulcanisation is implemented in an air/water vapour atmosphere.

5. Method according to one of the claims 1 to 4,
**characterised in that**
the polymer is a man-made rubber.

6. Method according to one of the claims 1 to 5,
**characterised in that**
the polymer is formed into a plate and mounted on the basic body (1, 1'), **in that** the processing elements (2, 2', 2") are placed thereon and subsequently the vulcanisation is implemented.

7. Method according to one of the preceding claims,
**characterised in that**
the binding agent forms a layer (3) of at least 0.5 mm thickness (a) after the attachment step.

8. Method according to claim 7,
**characterised in that**
the binding agent forms a layer (3) of at least 1 mm thickness (a) after the attachment step.

9. Method according to one of the preceding claims,
**characterised in that**
the processing elements (2, 2', 2") are produced at least partially from ceramic.

10. Method according to claim 1 to 9,
**characterised in that**
the processing elements (2, 2', 2") are produced from a ceramic composite material.

11. Method according to one of the preceding claims,
**characterised in that**
strips (4) are produced on the processing elements (2, 2') orientated towards the fibrous material side.

12. Method according to claim 11,
**characterised in that**
the strips (4) maintain a projection (c) beyond the groove base which is between 2 and 20 mm.

13. Method according to one of the claims 1 to 12,
**characterised in that**
the processing elements (2, 2', 2") are provided on their end face (5) with a substantially porous surface (5').

14. Method according to one of the preceding claims,
**characterised in that**
at least one recess (6) is introduced into the basic body (1, 1'), into which an elevation (7) in the basic body fits during fitting together of processing element (2, 2', 2") and basic body (1).

15. Method according to claim 14,
**characterised in that**
the elevation (7) fits into the recess (6) such that a gap remains free.

16. Method according to claim 15,
**characterised in that**
the elevation (7) fits into the recess (6) such that a gap remains for the polymer, the width of which corresponds to the thickness (a) of the layer (3).

17. Method according to one of the claims 1 to 13,
**characterised in that**
the basic body (1, 1') is provided with a continuous face, on which the binding agent is applied, on which in turn the processing elements (2, 2', 2") are retained by means of a device during the attachment step, as a result of which fitting together of recesses and complementary elevations in the assembly partners is unnecessary.

18. Method according to one of the claims 1 to 13,
**characterised in that**
the binding agent is produced in the form of a material. web with elevations which project perpendicularly thereto at least on one side, preferably on both sides, the elevations being produced such that they fit into corresponding openings of the processing element (2, 2', 2") or of the basic body (1, 1') such that they are bonded to the contact faces of the openings by means of the vulcanisation.

19. Method according to claim 18,
**characterised in that**
the elevations which project perpendicularly have thickenings which are elastically pressed together during penetration of the elevations into the processing element (2, 2', 2") or into the basic body (1, 1') and spring (snap connection) into corresponding widenings of the openings after fitting together and as a result fix the assembly partners in position during implementation of the attachment step.

20. Method according to one of the claims 1 to 6,
**characterised in that,**
before the vulcanisation, knobs (12) which are produced from a polymer are inserted through borings which penetrate the processing element or the basic body (1, 1'), and **in that** the knobs (12) are bonded to the layer (3) by means of vulcanisation.

21. Method according to one of the preceding claims,
**characterised in that**
the basic body (1, 1') is made of a steel alloy with a strength of at least 300 Newton per square millimeter.

22. Method according to one of the preceding claims,
**characterised in that**
the basic body (1) is configured in a circular ring shape.

23. Method according to one of the claims 1 to 21,
**characterised in that**
the shape of the basic body (1) is substantially that of a circular ring segment.

24. Method according to one of the claims 1 to 21,
**characterised in that**
the basic body (1') has a truncated cone shape.

25. Method according to one of the preceding claims,
**characterised in that**
the attachment step also includes the production of a screw connection (10).

26. Method according to one of the preceding claims,
**characterised in that**
the attachment step also includes the production of a groove connection.

27. Fitting for processing suspended fibrous material, which comprises a basic body (1,1') for mounting in a processing machine, and also at least one processing element, which is subject to a flow by the fibrous material suspension in the operation of the fitting and which can co-operate with another processing element (2, 2', 2") which is moved relative thereto, in order to achieve the processing effect,
**characterised in that**
the processing element (2, 2', 2") and basic body (1, 1') arc bonded to each other by means of an elastic layer (3) which is made of vulcanised polymer.

28. Fitting according to claim 27,
**characterised in that**
the layer (3) has a thickness (a) of at least 0.5 mm.

29. Fitting according to claim 28,
**characterised in that**
the layer (3) has a thickness (a) of at least 1 mm.

30. Fitting according to claim 27, 28 or 29,
**characterised in that**
the processing element (2, 2', 2") and basic body (1) are made of different materials.

31. , Fitting according to claim 27,
**characterised in that**
it is produced by means of a method according to one of the claims 1 to 26.

## Revendications

1. Procédé de fabrication de garnitures pour le traitement mécanique d'une matière fibreuse en suspension, en particulier le broyage, qui se composent de :
- au moins un corps de base (1, 1'), et
- au moins un élément de traitement (2, 2', 2") sur lequel arrive la suspension de matière fibreuse pendant le fonctionnement de la garniture,
- l'élément de traitement (2, 2', 2") et le corps de base (1, 1') étant fabriqués séparément l'un de l'autre,
- un liant étant inséré entre les surfaces de contact,
- l'élément de traitement (2, 2', 2") et le corps de base (1, 1') étant joints l'un à l'autre, et
- étant reliés l'un à l'autre par une étape de fixation qui ne fait pas fondre les éléments de traitement (2, 2', 2"),
**caractérisé en ce que** pendant l'étape de fixation par un procédé de vulcanisation, dans lequel un polymère sert de liant, il est réalisé une liaison élastique entre les éléments de traitement (2, 2', 2") et le corps de base (1, 1').

2. Procédé selon la revendication 1, **caractérisé en ce que** la température aux emplacements de liaison est réglée pendant la vulcanisation sur 100 ° Celsius à 150 ° Celsius.

3. Procédé selon la revendication 1 ou 2, **caractérisé en ce que** la vulcanisation est conduite sous une pression absolue d'au moins trois bars.

4. Procédé selon l'une des revendications 1 à 3, **caractérisé en ce que** la vulcanisation est conduite dans une atmosphère d'air et de vapeur d'eau.

5. Procédé selon l'une des revendications 1 à 4, **caractérisé en ce que** le polymère est un caoutchouc synthétique.

6. Procédé selon l'une des revendications 1 à 5, **caractérisé en ce que** le polymère est moulé en une plaque et est fixé sur le corps de base (1, 1'), **en ce que** les éléments de traitement (2, 2', 2") sont placés dessus et la vulcanisation est ensuite exécutée.

7. Procédé selon l'une des revendications précédentes, **caractérisé en ce qu'**après l'étape de fixation, le liant forme une couche (3) d'au moins 0,5 mm d'épaisseur (a).

8. Procédé selon la revendication 7, **caractérisé en ce qu'**après l'étape de fixation, le liant forme une couche (3) d'au moins 1 mm d'épaisseur (a).

9. Procédé selon l'une des revendications précédentes, **caractérisé en ce que** les éléments de traitement (2, 2', 2") sont fabriqués au moins en partie en céramique.

10. Procédé selon la revendication 1 à 9, **caractérisé en ce que** les éléments de traitement (2, 2', 2") sont fabriqués dans un matériau composite de céramique.

11. Procédé selon l'une des revendications précédentes, **caractérisé en ce que** sur les éléments de traitement (2, 2') vers le côté de la matière fibreuse sont produites des baguettes (4).

12. Procédé selon la revendication 11, **caractérisé en ce que** les baguettes (4) font saillie par rapport au fond de la rainure d'une hauteur (c) qui est comprise entre 2 et 20mm.

13. Procédé selon l'une des revendications 1 à 12, **caractérisé en ce que** sur leur face frontale (5), les éléments de traitement (2, 2', 2") sont pourvus d'une surface (5') sensiblement poreuse.

14. Procédé selon l'une des revendications précédentes, **caractérisé en ce que** dans le corps de base (1, 1') est pratiqué au moins un évidement (6) dans lequel un relief (7) s'ajuste à l'intérieur du corps de base, lorsque l'on assemble l'élément de traitement (2, 2', 2") et le corps de base (1).

15. Procédé selon la revendication 14, **caractérisé en ce que** le relief (7) s'ajuste à l'intérieur de l'évidement (6) de manière à laisser libre une fente.

16. Procédé selon la revendication 15, **caractérisé en ce que** le relief (7) s'ajuste à l'intérieur de l'évidement (6) de manière à laisser une fente pour le polymère dont la largeur correspond à l'épaisseur (a) de la couche (3).

17. Procédé selon l'une des revendications 1 à 13, **caractérisé en ce que** le corps de base (1, 1') est pourvu d'une surface continue sur laquelle est appliqué le liant sur lequel les éléments de traitement (2, 2', 2") sont maintenus à leur tour à l'aide d'un dispositif pendant l'étape de fixation, de sorte qu'il est superflu de pratiquer des évidements et des reliefs complémentaires dans les parties à joindre.

18. Procédé selon l'une des revendications 1 à 13, **caractérisé en ce que** le liant est réalisé sous la forme d'une bande de matière avec au moins des reliefs faisant saillie au moins sur une face, de préférence sur les deux faces, perpendiculairement à celle-ci, les reliefs étant tels qu'ils s'ajustent à l'intérieur d'ouvertures correspondantes de l'élément de traitement (2, 2', 2") ou du corps de base (1, 1'), de façon à être reliés, par la vulcanisation, aux surfaces de contact des ouvertures.

19. Procédé selon la revendication 18, **caractérisé en ce que** les reliefs faisant saillie perpendiculairement présentent des surépaisseurs qui, lorsque les reliefs pénètrent dans l'élément de traitement (2, 2', 2") ou le corps de base (1, 1'), sont comprimés élastiquement et qui, après l'assemblage, font ressort à l'intérieur d'élargissements correspondants des ouvertures (fermeture à encliquetage) et de ce fait fixent les parties jointes pendant l'exécution de l'étape de fixation.

20. Procédé selon l'une des revendications 1 à 6, **caractérisé en ce qu'**avant la vulcanisation, des boutons (12) réalisés dans un polymère sont enfoncés à travers des perçages qui traversent l'élément de traitement ou le corps de base (1, 1'), et **en ce que** les boutons (12) sont reliés à la couche (3) par vulcanisation.

21. Procédé selon l'une des revendications précédentes, **caractérisé en ce que** le corps de base (1, 1') est constitué d'un alliage d'acier d'une résistance d'au moins 300 Newtons par millimètre carré.

22. Procédé selon l'une des revendications précédentes, **caractérisé en ce que** le corps de base (1) est en forme d'anneau circulaire.

23. Procédé selon l'une des revendications 1 à 21, **caractérisé en ce que** la forme du corps de base (1) est sensiblement celle d'un segment d'un anneau circulaire.

24. Procédé selon l'une des revendications 1 à 21, **caractérisé en ce que** le corps de base (1) a la forme d'un tronc de cône.

25. Procédé selon l'une des revendications précédentes, **caractérisé en ce que** l'étape de fixation comprend aussi la réalisation d'une liaison filetée (10).

26. Procédé selon l'une des revendications précédentes, **caractérisé en ce que** l'étape de fixation comprend aussi la réalisation d'une liaison à rainure.

27. Garniture pour le traitement d'une matière fibreuse en suspension, qui est constituée d'un corps de base (1, 1') destiné à être fixé dans une machine de traitement, ainsi que d'au moins un élément de traitement qui, pendant le fonctionnement de la garniture, reçoit le courant arrivant de la suspension de matière fibreuse et qui peut coopérer avec un autre élément de traitement (2, 2', 2") déplacé par rapport au premier, pour obtenir un effet de traitement, **caractérisée en ce que** l'élément de traitement (2, 2', 2") et le corps de base (1, 1') sont reliés entre eux par une couche élastique (3) qui est constituée d'un polymère vulcanisé.

28. Garniture selon la revendication 27, **caractérisée en ce que** la couche (3) présente une épaisseur (a) d'au moins 0,5 mm.

29. Garniture selon la revendication 28, **caractérisée en ce que** la couche (3) présente une épaisseur (a) d'au moins 1 mm.

30. Garniture selon la revendication 27, 28 ou 29, **caractérisée en ce que** l'élément de traitement (2, 2', 2") et le corps de base (1) sont constitués de matières différentes.

31. Garniture selon la revendication 27, **caractérisée en ce qu'**elle est fabriquée au moyen d'un procédé selon l'une des revendications 1 à 26.
